# FASCICULE DE BREVET EUROPEEN

(11) **EP 3 544 754 B1**
(45) Date de publication et mention de la délivrance du brevet: **10.08.2022**
(21) Numéro de dépôt: 17832291.3
(22) Date de dépôt: 22.12.2017
(51) Int. Cl.: B22C 7/02, B22C 9/04

(54) **MODÈLE EN FORME DE GRAPPE ET CARAPACE POUR OBTENTION D'UN ACCESSOIRE DE MANUTENTION INDÉPENDANT DE PIÈCES FORMÉES ET PROCÉDÉ ASSOCIÉ**
CLUSTER-MODELL UND -SCHALE ZUR HERSTELLUNG EINES ZUBEHÖRTEILS FÜR DIE UNABHÄNGIGE HANDHABUNG VON FORMTEILEN UND ZUGEHÖRIGES VERFAHREN
CLUSTER MODEL AND SHELL FOR OBTAINING AN ACCESSORY FOR THE INDEPENDENT HANDLING OF FORMED PARTS, AND ASSOCIATED METHOD

(30) Priorité: 26.12.2016 FR 1663392
(43) Date de publication de la demande: 02.10.2019
(73) Titulaire: Safran, 75015 Paris (FR); Safran Aircraft Engines, 75015 Paris (FR)
(72) Inventeur: NIANE, Ngadia Taha, 77550 Moissy-Cramayel (FR); BOHLI, Ramzi, 77550 Moissy-Cramayel (FR); GALVIN, Loïc, 77550 Moissy-Cramayel (FR); BOUKERMA, Saïd, 77550 Moissy-Cramayel (FR)
(74) Mandataire: Brevalex
(86) Numéro de dépôt international: PCT/FR2017/053815
(87) Numéro de publication internationale: WO 2018/122516

(56) Documents cités:
- WO-A1-2015/080854
- CN-A- 105 290 333
- FR-A1- 2 990 370
- FR-A1- 3 026 973
- US-B1- 7 231 955

## Description

### DOMAINE TECHNIQUE

La présente invention se rapporte au domaine de la fabrication en grappe d'éléments, en particulier d'éléments aubagés, de turbomachine par la technique de moulage à cire perdue. Chaque élément est préférentiellement une aube individuelle telle qu'une aube de roue mobile de compresseur ou de turbine.

L'invention concerne tout type de turbomachines terrestres ou aéronautiques, et notamment les turbomachines d'aéronef telles que les turboréacteurs et les turbopropulseurs.

Plus précisément, l'invention a trait à la conception du modèle en forme de grappe et celle de la carapace destinée à être formée autour de ce modèle partiellement en cire, carapace dans laquelle le métal est destiné à être coulé pour l'obtention des éléments de turbomachine.

L'invention propose ainsi un modèle en forme de grappe et une carapace pour l'obtention d'au moins accessoire de manutention de la grappe indépendant des éléments de turbomachine formés, ainsi qu'un procédé de fabrication associé par moulage à cire perdue d'une pluralité d'éléments de turbomachine.

### ÉTAT DE LA TECHNIQUE ANTÉRIEURE

La technique de moulage à cire perdue pour fabriquer simultanément plusieurs éléments aubagés de turbomachine d'aéronef, tels que des aubes mobiles, est bien connue de l'art antérieur. Une telle technique est par exemple décrite dans la demande de brevet français FR 2 985 924 A1.

Pour rappel, le moulage de précision à la cire perdue consiste à réaliser en cire, par injection dans des outillages, un modèle de chacun des éléments aubagés désirés. L'assemblage de ces modèles sur un distributeur en cire permet de constituer un modèle en forme de grappe qui est ensuite plongé dans différentes substances afin de former autour de celui-ci une carapace de céramique d'épaisseur sensiblement uniforme. Le modèle en forme de grappe est également couramment dénommé « réplique », « ensemble-grappe » ou encore « arbre en cire », bien que ses composants ne soient pas tous nécessairement réalisés en cire ou dans un autre matériau sacrificiel.

Le procédé est poursuivi en faisant fondre la cire, qui laisse alors son empreinte exacte dans la carapace en céramique, dans laquelle le métal en fusion est versé, via un godet de coulée assemblé sur le distributeur de métal. Après refroidissement du métal, la carapace est détruite et les pièces en métal sont séparées et parachevées.

Cette technique offre l'avantage d'une précision dimensionnelle, permettant de réduire voire de supprimer certains usinages. De plus, elle offre un très bon aspect de surface.

Dans le domaine du moulage à cire perdue, on connaît le principe de coulée en chute, ou gravité, du métal en fusion qui consiste à réaliser la coulée du métal par le haut dans les empreintes de la carapace destinées à former les pièces de turbomachine. Selon ce principe, le métal en fusion est versé dans le godet puis atteint généralement un système annulaire d'alimentation de la pluralité d'empreintes destinées à former les pièces de turbomachine, comme décrit par exemple dans la demande de brevet français FR 2 985 924 A1.

De façon avantageuse, un tel système d'alimentation peut également servir de couronne de manutention de la grappe à différents stades du procédé de fabrication, notamment en sortie de four, au cours du décochage, c'est-à-dire lors de la destruction de la carapace, ou encore lors de la découpe pour obtenir les pièces de turbomachine métalliques.

Par ailleurs, dans le domaine du moulage à cire perdue, on connaît également le principe de coulée en source du métal en fusion qui consiste au contraire à réaliser la coulée du métal par le bas dans les empreintes de la carapace destinées à former les pièces de turbomachine. Le plus souvent, le métal en fusion est versé dans le godet puis des conduits spécifiques connectés au godet permettent alors l'injection du métal depuis la partie basse des empreintes.

Dans le cadre d'une coulée en source, l'énergie cinétique emmagasinée avant l'entrée dans les empreintes est plus importante de sorte que la vitesse est plus élevée. Les moyens d'alimentation en métal favorisent donc les pertes de charge et présentent par exemple un coude pour réduire la vitesse.

De plus, en règle générale, la grappe pour laquelle on applique le principe de coulée en source est pourvue d'un système d'alimentation formant couronne de manutention de la grappe telle que décrit précédemment en lien avec le principe de coulée en chute.

Cette couronne de manutention est typiquement en liaison directe avec les pièces à former. Alors, si la masse de la couronne est équivalente à celle des pièces, il y a un risque fort que la couronne interagisse mécaniquement avec les pièces lors de la solidification et/ou lors du refroidissement, ce qui peut conduire sur les pièces, lorsque les efforts sont suffisants, à des défauts de type crique ou déport noyau, mais aussi dans le cas de solidification monocristalline à la génération de grains recristallisés du fait des contraintes internes générées dans les pièces.

Il existe donc un besoin d'optimisation de la technique actuelle du moulage à cire perdue, et notamment dans le cadre du principe de coulée en source avec un modèle en forme de grappe pourvu d'accessoires de manutention, pour éviter l'apparition des défauts mentionnés ci-dessus typiquement générés par les interactions néfastes entre les pièces à former et des accessoires de manutention de la grappe, comme une couronne de manutention formée par un système d'alimentation en coulée en chute.

En particulier, il existe un besoin pour permettre à la fois de bénéficier des avantages de la coulée gravité en source sans dégrader la santé métallurgique des pièces de turbomachine, et d'assurer la coulée d'accessoires de manutention, tels qu'une couronne de manutention de la grappe sans de nouveau dégrader la santé métallurgique des pièces de turbomachine.

Les documents FR3026973A1, CN105290333A, FR2990370A, US7231955B1 et WO2015/080854A1 représentent également l'état de l'art antérieur.

### EXPOSÉ DE L'INVENTION

L'invention a pour but de remédier au moins partiellement aux besoins mentionnés ci-dessus et aux inconvénients relatifs aux réalisations de l'art antérieur.

L'invention a ainsi pour objet, selon l'un de ses aspects, un modèle en forme de grappe, autour duquel est destinée à être formée une carapace pour la fabrication par moulage à cire perdue d'une pluralité d'éléments, notamment des éléments aubagés, de turbomachine, ledit modèle présentant un axe longitudinal et comportant :
- une réplique, par exemple en cire, d'un godet de coulée apte à permettre l'injection de métal en fusion dans la carapace,
- une réplique, par exemple en métal, d'un descendant (ou support) central s'étendant selon l'axe longitudinal, apte à être en communication fluidique avec le godet de coulée pour recevoir le métal en fusion,
- une pluralité de répliques, par exemple en cire, d'éléments, notamment aubagés, de carapace chacun destiné à l'obtention de l'un des éléments de turbomachine, chaque élément de carapace comprenant une première partie d'extrémité basse et une deuxième partie d'extrémité haute,
caractérisé en ce qu'il comporte en outre :
- une pluralité de répliques, par exemple en cire, de conduits d'alimentation en source des éléments de carapace, aptes à être en communication fluidique avec le descendant central et les deuxièmes parties d'extrémité basse des éléments de carapace pour permettre une coulée en source des éléments de carapace,
- une réplique, par exemple en cire, d'une carapace d'accessoire de manutention, indépendante de la pluralité d'éléments de carapace et de leur circuit d'alimentation en métal de sorte à être sans communication fluidique avec les éléments de carapace, la carapace d'accessoire de manutention étant apte à être en communication fluidique avec le descendant central pour permettre une coulée en chute de la carapace d'accessoire de manutention.

L'invention a encore pour objet, selon un autre de ses aspects, une carapace pour la fabrication par moulage à cire perdue d'une pluralité d'éléments, notamment des éléments aubagés, de turbomachine, ladite carapace en forme de grappe présentant un axe longitudinal et comportant:
- un godet de coulée apte à permettre l'injection de métal en fusion dans la carapace,
- un descendant central s'étendant selon l'axe longitudinal de la carapace, en communication fluidique avec le godet de coulée pour recevoir le métal en fusion,
- une pluralité d'éléments, notamment aubagés, de carapace chacun destiné à l'obtention de l'un des éléments de turbomachine, chaque élément de carapace comprenant une première partie d'extrémité basse et une deuxième partie d'extrémité haute,
caractérisée en ce qu'elle comporte en outre :
- une pluralité de conduits d'alimentation en source des éléments de carapace, en communication fluidique avec le descendant central et les deuxièmes parties d'extrémité basse des éléments de carapace pour permettre une coulée en source des éléments de carapace,
- une carapace d'accessoire de manutention, indépendante de la pluralité d'éléments de carapace et de leur circuit d'alimentation en métal de sorte à être sans communication fluidique avec les éléments de carapace, la carapace d'accessoire de manutention étant en communication fluidique avec le descendant central pour permettre une coulée en chute de la carapace d'accessoire de manutention.

Avantageusement, l'accessoire de manutention, notamment sous forme de couronne de manutention, présente dans l'invention un unique but de manutention de la grappe, notamment en sortie de four, au décochage et lors de la découpe, et non plus une visée d'alimentation en métal en fusion comme selon le principe de coulée en chute décrit auparavant. De façon préférentielle, l'accessoire de manutention présente des propriétés mécaniques suffisantes pour ne pas céder sous son propre poids lors de la manutention et pour principalement ne pas se fracturer lors du refroidissement.

Le modèle en forme de grappe et la carapace selon l'invention peuvent en outre comporter l'une ou plusieurs des caractéristiques suivantes prises isolément ou suivant toutes combinaisons techniques possibles.

La carapace d'accessoire de manutention peut comporter des bras radiaux reliant fluidiquement une carapace de couronne de manutention, centrée sur l'axe longitudinal, au descendant central.

Par ailleurs, la carapace d'accessoire de manutention peut comporter un élément central d'axe central coïncidant avec l'axe longitudinal de la carapace, fixé au descendant central ou au godet de coulée, les bras radiaux reliant fluidiquement la carapace de couronne de manutention et l'élément central.

De plus, les éléments de carapace peuvent être avantageusement disposés autour de l'axe longitudinal, étant espacés circonférentiellement les uns des autres, et définissant un espace intérieur centré sur l'axe longitudinal dans lequel se trouve le descendant central.

Selon une première variante, chaque élément de carapace peut être en communication fluidique, au niveau de sa deuxième partie d'extrémité haute, avec un unique conduit d'évacuation de cire relié au godet de coulée.

Selon une deuxième variante, chaque élément de carapace peut être en communication fluidique, au niveau de sa deuxième partie d'extrémité haute, avec un unique conduit d'évacuation de cire. La carapace peut comporter au moins un premier ensemble et un deuxième ensemble d'une pluralité de conduits d'évacuation de cire respectivement reliés entre eux par au moins un premier conduit latéral et un deuxième conduit latéral, lesdits au moins un premier conduit latéral et un deuxième conduit latéral étant respectivement reliés fluidiquement avec le godet de coulée par le biais d'au moins un premier et un deuxième conduits principaux d'évacuation de cire s'étendant respectivement entre le godet de coulée et lesdits au moins un premier et un deuxième conduits latéraux.

Les éléments de turbomachine de carapace peuvent par exemple être des éléments aubagés de carapace, chacun conçus pour l'obtention d'une aube mobile unique.

L'invention a par ailleurs pour objet, selon un autre de ses aspects, un procédé de fabrication par moulage à cire perdue d'une pluralité d'éléments, notamment d'éléments aubagés, de turbomachine, caractérisé en ce qu'il est mis en œuvre à l'aide d'une carapace telle que définie précédemment et/ou à l'aide d'un modèle en forme de grappe tel que défini précédemment, le procédé comprenant une étape de coulée du métal dans la carapace.

### BRÈVE DESCRIPTION DES DESSINS

L'invention pourra être mieux comprise à la lecture de la description détaillée qui va suivre, d'exemples de mise en œuvre non limitatifs de celle-ci, ainsi qu'à l'examen des figures, schématiques et partielles, du dessin annexé, sur lequel :
- la figure 1 représente une vue en perspective partielle d'un premier exemple de réalisation d'une carapace conforme à l'invention, pour la fabrication par moulage à cire perdue d'une pluralité d'éléments de turbomachine, et
- la figure 2 représente une vue en perspective partielle d'un deuxième exemple de réalisation d'une carapace conforme à l'invention, pour la fabrication par moulage à cire perdue d'une pluralité d'éléments de turbomachine, formant une variante de réalisation de la figure 1.

Dans l'ensemble de ces figures, des références identiques peuvent désigner des éléments identiques ou analogues.

De plus, les différentes parties représentées sur les figures ne le sont pas nécessairement selon une échelle uniforme, pour rendre les figures plus lisibles.

### EXPOSÉ DÉTAILLÉ DE MODES DE RÉALISATION PARTICULIERS

Il est noté que, dans toute la description, les termes éventuels « haut », « bas », « dessus » et « dessous » s'entendent suivant l'orientation des vues sur les figures.

De plus, il est noté que l'invention permet de fabriquer des éléments de turbomachine, qui peuvent par exemple être des aubes mobiles de compresseur ou de turbine, ou encore des aubes de stator de compresseur ou de turbine, réalisées isolément ou par secteurs comprenant plusieurs aubes.

Il est également noté que si les caractéristiques mentionnées ci-dessous sont décrites en relation avec la carapace 1, il doit être compris qu'elles s'appliquent de manière analogue au modèle en forme de grappe, autour duquel cette carapace 1 est destinée à être formée.

On a représenté en référence à la figure 1 un premier exemple de réalisation d'une carapace 1 conforme à l'invention, pour la fabrication par moulage à cire perdue d'une pluralité d'éléments de turbomachine, en particulier des éléments aubagés.

Pour la fabrication de la carapace, il est tout d'abord réalisé un modèle en forme de grappe (non représenté) autour duquel la carapace 1 préférentiellement en céramique est destinée à être formée. Ce modèle en forme de grappe est essentiellement composé d'éléments sacrificiels réalisés en cire, mais pas exclusivement. Cependant, par souci de simplicité, il est dénommé « modèle en cire ».

La mise en œuvre de l'étape de réalisation de la carapace 1 en céramique s'effectue de façon connue par trempage du modèle en cire dans des bains successifs (non représentés).

Après son séchage, la carapace 1 obtenue présente une forme générale de grappe, et comporte des éléments de carapace qui vont être décrits ci-après, avec la carapace 1 représentée sur la figure 1 dans une position telle qu'adoptée ensuite lorsqu'elle est remplie de métal en fusion.

La carapace 1 comporte tout d'abord un godet de coulée 2 de métal, qui peut être recouvert intégralement ou partiellement de la carapace 1. Ce godet de coulée 2 est en communication fluidique avec un descendant central 3 s'étendant selon l'axe longitudinal X de la carapace 1. Ce descendant central 3 prend préférentiellement la forme d'un cylindre creux d'axe X qui s'étend depuis le bas du godet de coulée 2 jusqu'au niveau des extrémités basses 4a des éléments aubagés de carapace 4.

Le descendant central 3 communique avantageusement, de manière connue en soi, avec des conduits d'alimentation en source 5, visibles sur la figure 2 décrite par la suite, des éléments aubagés de carapace 4 destinés à former les pièces en métal sous forme d'éléments aubagés. Autrement dit, le métal en fusion est injecté dans le godet de coulée 2, puis traverse le descendant central 3 et est injecté, en partie basse, dans les conduits d'alimentation en source 5 de manière à permettre un remplissage des éléments aubagés de carapace 4 par le bas, c'est-à-dire de bas en haut.

Les éléments aubagés de carapace 4 sont dits aubagés car après élimination de la réplique en cire, ils forment chacun intérieurement une cavité correspondant à une aube. Ces éléments aubagés de carapace 4 s'étendent vers le haut, en étant disposées autour de l'axe X, et également autour du descendant central 3 s'étendant selon ce même axe, vers le bas à partir du bas du godet de coulée 2. Les éléments aubagés de carapace 4 forment la paroi périphérique de la carapace 1, d'axe longitudinal X. Ils sont espacés circonférentiellement les uns des autres, et définissent un espace intérieur centré sur cet axe X, espace dans lequel se trouve donc le descendant central 3.

Par ailleurs, conformément à l'invention, la carapace 1 comporte une carapace d'accessoire de manutention 6 totalement indépendante des éléments aubagés de carapace 4 et de leur circuit d'alimentation en métal en fusion.

Cette carapace d'accessoire de manutention 6 comporte par exemple un élément central 7 de forme révolutionnaire, cylindrique ou conique, d'axe central coïncidant avec l'axe central X de la carapace 1, orienté verticalement.

Cet élément central 7 est fixé au descendant central 3, voire au godet de coulée 2 directement. Des bras radiaux 8, davantage visibles sur la figure 2, relient l'élément central 7 à une carapace de couronne de manutention 9 centrée sur l'axe X. Les bras radiaux 8 et la carapace de couronne de manutention 9 sont par exemple agencés juste en dessous du godet de coulée 2.

De façon avantageuse, les bras radiaux 8 et l'élément central 7 sont en communication fluidique avec le descendant central 3, lui-même en communication fluidique avec le godet de coulée 2, afin de permettre la réalisation en métal de l'accessoire de manutention. Conformément à l'invention, une coulée en chute est réalisée afin d'obtenir cet accessoire de manutention. Ainsi, l'invention met à la fois en œuvre une coulée en source pour permettre la formation des éléments aubagés de turbomachine et une coulée en chute pour permettre la formation de l'accessoire de manutention, les éléments aubagés et l'accessoire de manutention étant ainsi réalisés de manière totalement indépendante afin d'éviter l'apparition de défauts de fabrication comme expliqué précédemment.

Par ailleurs, dans cet exemple de réalisation de la figure 1, chaque élément aubagé de carapace 4 est en communication fluidique, au niveau de son extrémité haute 4b, avec un unique conduit d'évacuation de cire 10, encore appelé tire-cire ou encore évents de décirage 10. Ces conduits d'évacuation de cire 10 sont orientés sensiblement verticalement dans la position de la carapace 1 schématisée sur la figure 1.

En outre, la figure 1 montre également que, pour renforcer le maintien de la carapace de couronne de manutention 9, il peut être prévu plusieurs renforts de maintien en céramique 11 reliant la carapace de couronne 9 au godet de coulée 2.

Dans l'exemple de réalisation de la figure 2, le choix a été fait de ne pas lier les tire-cire à une pièce formée par un élément aubagé de carapace 4, autrement dit de ne pas associer un tire-cire à chaque élément aubagé de carapace 4. Ainsi, dans cet exemple, un premier 12a, un deuxième 12b, un troisième 12c et un quatrième 12d ensembles de quatre conduits d'évacuation de cire 10 respectivement associés à quatre éléments aubagés de carapace 4 sont chacun reliés entre eux fluidiquement par respectivement des premier 14a, deuxième 14b, troisième 14c et quatrième 14c conduits latéraux.

Les conduits d'évacuation de cire 10 sont donc en partie reliés les uns aux autres afin de les rendre solidaires. De cette façon, on peut éviter d'avoir des vibrations trop importantes lors de l'étape de décochage notamment. En effet, ces vibrations pourraient être très préjudiciables en engendrant de la recristallisation, et donc l'apparition de grains recristallisés sur les pièces formées.

Au niveau de chacun des quatre conduits latéraux 14a-14d est connecté fluidiquement un conduit principal d'évacuation de cire 13a, 13b, 13c ou 13d, ou tire-cire 13a-13d, relié lui-même fluidiquement au godet de coulée 2.

Autrement dit, l'évacuation de la cire, dans cet exemple, se fait dans le godet de coulée 2 par le biais de premier 13a, deuxième 13b, troisième 13c et quatrième 13d conduits principaux d'évacuation de cire, chacun étant connecté fluidiquement à une pluralité d'éléments aubagés de carapace 4.

De façon avantageuse, une telle réalisation selon l'exemple de la figure 2 peut permettre d'améliorer les aspects de moulage et de sécurité. Cela peut également permettre de réduire ou d'augmenter encore les contraintes dans l'aube pendant la phase de solidification et une évacuation plus fine de la cire. De cette façon, il peut donc être possible d'optimiser le système de décirage.

Après l'obtention de la carapace 1 et l'élimination de l'essentiel du modèle de grappe enfermé dans celle-ci, la carapace 1 est préchauffée à haute température dans un four dédié, par exemple entre 1000 et 1200°C, afin de favoriser la fluidité du métal dans la carapace 1 pendant la coulée.

A la sortie du préchauffage de la carapace 1, du métal sortant d'un four de fusion est coulé dans les éléments aubagés de carapace 4 via le godet de coulée 2, avec la carapace 1 dans la position telle que montrée sur la figure 1 ou 2, c'est-à-dire avec le godet de coulée 2 ouvert vers le haut et toujours l'axe X orienté verticalement.

Le métal en fusion emprunte donc successivement le godet de coulée 2, puis le descendant central 3, l'élément central 7, les bras radiaux 8 et la carapace de couronne 9 pour former l'accessoire de manutention en coulée en chute, et quasiment simultanément le descendant central 3, les conduits d'alimentation en source 5 et les éléments aubagés de carapace 4 pour former les éléments aubagés de turbomachine par coulée en source.

Après le refroidissement du métal suite à la coulée, la carapace 1 est détruite, puis les aubes mobiles sont extraites de la grappe pour d'éventuels usinages et opérations de finition et de contrôle.

De façon avantageuse, des raidisseurs peuvent être ajoutés sur chaque bras radial 8 de la couronne de manutention pour rigidifier la grappe et ne pas la laisser s'affaisser sous son propre poids.

De plus, la réalisation d'une couronne de manutention, et plus généralement d'un accessoire de manutention, totalement indépendant des éléments aubagés permet de pouvoir réduire le dimensionnement de la couronne de manutention par rapport à celle formée par le système d'alimentation dans une solution de coulée en chute telle que décrite auparavant dans la partie relative à l'art antérieur. Cette réduction de dimension peut alors engendrer une réduction de la masse métallique, notamment supérieure à 50 %. En outre, un tel accessoire de manutention, et notamment une telle couronne de manutention, peut être réalisé autrement qu'en métal, et en particulier en céramique, car elle ne sert qu'à la manutention et non plus à l'alimentation des éléments aubagés de carapace 4. De ce fait, la masse métallique peut même être réduite à zéro en cas d'utilisation d'un matériau autre que métallique. Cette réduction de taille et de masse métallique de l'accessoire de manutention peut se faire tout en gardant des propriétés mécaniques suffisantes.

Par ailleurs, la coulée en source de la grappe peut permettre de préserver la santé métallurgique des pièces formées. Il est ainsi possible de réduire les risques de déport et de casse noyau car les vitesses d'attaques du métal sont très faibles, typiquement comprises entre 0,2 et 0,6 m/s. De plus, il est possible de réduire les défauts métallurgiques tels que ceux d'inclusion, d'oxydation, de grains recristallisés, de parasites, entre autres, comme décrit précédemment en lien avec l'état de la technique antérieure.

De façon générale, l'invention permet d'obtenir une aération de la grappe et une augmentation de sa rigidité avec une meilleure tenue au moulage et au parachèvement. Le principe conforme à l'invention visant à isoler la couronne de manutention des éléments aubagés permet une réduction des contraintes et des déformations plastiques lors de la solidification et du refroidissement.

L'invention cherche en effet à limiter les contraintes thermomécaniques dues aux gradients thermiques dans le sens de la solidification dirigée. Les risques de grains recristallisés et de criques à froid sont atténués avec la solution de l'invention. Comme il s'agit d'un procédé de solidification dirigée, le moule se refroidit de manière hétérogène, le bas se refroidissant en premier, entraînant une traction du métal chaud par le métal froid. En maîtrisant la température en bas du moule, il est possible de maîtriser le gradient de température suivant la direction de solidification. Un équilibre des masses métalliques de la partie haute par rapport à la partie basse s'établit, et les contraintes sur toutes les pièces fabriquées sont atténuées et mieux distribuées.

En outre, il faut noter qu'une validation numérique de la solution de l'invention par estimation du critère de plasticité de type critère de von Mises en fin de solidification montre que les contraintes significativement atténuées de l'ordre de 45 à 50 % lorsque la grappe est directement reliée au godet de coulée 2, comme selon les exemples des figures 1 et 2 conformes à l'invention, plutôt que d'être reliée à un système d'alimentation sous forme de couronne comme selon la solution classique de l'art antérieur en coulée en chute. Alors, la probabilité de former des défauts métallurgiques, notamment de type grains recristallisés, est moindre.

De façon avantageuse, le principe de l'invention décrit précédemment peut être appliqué à tout type de configuration de grappe.

## Revendications

1. Modèle en forme de grappe, autour duquel est destinée à être formée une carapace (1) pour la fabrication par moulage à cire perdue d'une pluralité d'éléments de turbomachine, ledit modèle présentant un axe longitudinal (X) et comportant :
- une réplique d'un godet de coulée (2) apte à permettre l'injection de métal en fusion dans la carapace (1),
- une réplique d'un descendant central (3) s'étendant selon l'axe longitudinal (X), apte à être en communication fluidique avec le godet de coulée (2) pour recevoir le métal en fusion,
- une pluralité de répliques d'éléments de carapace (4) chacun destiné à l'obtention de l'un des éléments de turbomachine, chaque élément de carapace (4) comprenant une première partie d'extrémité basse (4a) et une deuxième partie d'extrémité haute (4b),
**caractérisé en ce qu'**il comporte en outre :
- une pluralité de répliques de conduits d'alimentation en source (5) des éléments de carapace (4), aptes à être en communication fluidique avec le descendant central (3) et les deuxièmes parties d'extrémité basse (4a) des éléments de carapace (4) pour permettre une coulée en source des éléments de carapace (4),
- une réplique d'une carapace d'accessoire de manutention (6), indépendante de la pluralité d'éléments de carapace (4) et de leur circuit d'alimentation en métal de sorte à être sans communication fluidique directe avec les éléments de carapace (4), la carapace d'accessoire de manutention (6) étant apte à être en communication fluidique avec le descendant central (3) pour permettre une coulée en chute de la carapace d'accessoire de manutention (6).

2. Carapace (1) pour la fabrication par moulage à cire perdue d'une pluralité d'éléments de turbomachine, ladite carapace en forme de grappe présentant un axe longitudinal (X) et comportant:
- un godet de coulée (2) apte à permettre l'injection de métal en fusion dans la carapace (1),
- un descendant central (3) s'étendant selon l'axe longitudinal (X) de la carapace (1), en communication fluidique avec le godet de coulée (2) pour recevoir le métal en fusion,
- une pluralité d'éléments de carapace (4) chacun destiné à l'obtention de l'un des éléments de turbomachine, chaque élément de carapace (4) comprenant une première partie d'extrémité basse (4a) et une deuxième partie d'extrémité haute (4b), **caractérisée en ce qu'**elle comporte en outre :
- une pluralité de conduits d'alimentation en source (5) des éléments de carapace (4), en communication fluidique avec le descendant central (3) et les deuxièmes parties d'extrémité basse (4a) des éléments de carapace (4) pour permettre une coulée en source des éléments de carapace (4),
- une carapace d'accessoire de manutention (6), indépendante de la pluralité d'éléments de carapace (4) et de leur circuit d'alimentation en métal de sorte à être sans communication fluidique directe avec les éléments de carapace (4), la carapace d'accessoire de manutention (6) étant en communication fluidique avec le descendant central (3) pour permettre une coulée en chute de la carapace d'accessoire de manutention (6).

3. Carapace selon la revendication 2, **caractérisée en ce que** la carapace d'accessoire de manutention (6) comporte des bras radiaux (8) reliant fluidiquement une carapace de couronne de manutention (9), centrée sur l'axe longitudinal (X), au descendant central (3).

4. Carapace selon la revendication 3, **caractérisée en ce que** la carapace d'accessoire de manutention (6) comporte un élément central (7) d'axe central coïncidant avec l'axe longitudinal (X) de la carapace (1), fixé au descendant central (3) ou au godet de coulée (3), les bras radiaux (8) reliant fluidiquement la carapace de couronne de manutention (9) et l'élément central (7).

5. Carapace selon l'une quelconque des revendications 2 à 4, **caractérisée en ce que** les éléments de carapace (4) sont disposés autour de l'axe longitudinal (X), étant espacés circonférentiellement les uns des autres, et définissant un espace intérieur centré sur l'axe longitudinal (X) dans lequel se trouve le descendant central (3).

6. Carapace selon l'une quelconque des revendications 2 à 5, **caractérisée en ce que** chaque élément de carapace (4) est en communication fluidique, au niveau de sa deuxième partie d'extrémité haute (4b), avec un unique conduit d'évacuation de cire (10) relié au godet de coulée (2).

7. Carapace selon l'une quelconque des revendications 2 à 5, **caractérisée en ce que** chaque élément de carapace (4) est en communication fluidique, au niveau de sa deuxième partie d'extrémité haute (4b), avec un unique conduit d'évacuation de cire (10), et **en ce que** la carapace (1) comporte au moins un premier ensemble (12a) et un deuxième ensemble (12b) d'une pluralité de conduits d'évacuation de cire (10) respectivement reliés entre eux par au moins un premier conduit latéral (14a) et un deuxième conduit latéral (14b), lesdits au moins un premier conduit latéral (14a) et un deuxième conduit latéral (14b) étant respectivement reliés fluidiquement avec le godet de coulée (2) par le biais d'au moins un premier (13a) et un deuxième (13b) conduits principaux d'évacuation de cire s'étendant respectivement entre le godet de coulée (2) et lesdits au moins un premier (14a) et un deuxième (14b) conduits latéraux.

8. Carapace selon l'une quelconque des revendications 2 à 7, **caractérisée en ce que** les éléments de turbomachine de carapace (4) sont des éléments aubagés de carapace (4), chacun conçus pour l'obtention d'une aube mobile unique.

9. Procédé de fabrication par moulage à cire perdue d'une pluralité d'éléments de turbomachine, **caractérisé en ce qu'**il est mis en œuvre à l'aide d'une carapace (1) selon l'une quelconque des revendications 2 à 8 et/ou à l'aide d'un modèle en forme de grappe selon la revendication 1, le procédé comprenant une étape de coulée du métal dans la carapace (1) pour former au moins les éléments de turbomachine.

## Patentansprüche

1. Cluster-Modell, um welches eine Schale (1) zur Feingussherstellung einer Mehrzahl von Turbomaschinenelementen geformt werden soll, wobei das Modell eine Längsachse (X) hat und Folgendes aufweist:
- eine Nachbildung eines Gießlöffels (2), der dazu geeignet ist, das Einspritzen von geschmolzenem Metall in die Schale (1) zu ermöglichen,
- eine Nachbildung eines zentralen Ablaufs (3), der entlang der Längsachse (X) verläuft und in Fluidverbindung mit dem Gießlöffel (2) stehen kann, um das geschmolzene Metall aufzunehmen,
- eine Mehrzahl von Nachbildungen von Schalenelementen (4), die jeweils zur Herstellung von einem der Turbomaschinenelemente vorgesehen sind, wobei jedes Schalenelement (4) einen ersten unteren Endabschnitt (4a) und einen zweiten oberen Endabschnitt (4b) umfasst,
**dadurch gekennzeichnet, dass** es weiterhin Folgendes aufweist:
- eine Mehrzahl von Nachbildungen von Quellenversorgungsleitungen (5) der Schalenelemente (4), die mit dem zentralen Ablauf (3) und den zweiten unteren Endabschnitten (4a) der Schalenelemente (4) in Fluidverbindung stehen können, um ein aufsteigendes Gießen der Schalenelemente (4) zu ermöglichen,
- eine Nachbildung einer Schale eines Zubehörteils für die Handhabung (6) unabhängig von der Mehrzahl von Schalenelementen (4) und von ihrem Metallversorgungskreislauf, so dass sie in keiner direkten Fluidverbindung mit den Schalenelementen (4) steht, wobei die Schale des Zubehörteils für die Handhabung (6) in Fluidverbindung mit dem zentralen Ablauf (3) stehen kann, um ein fallendes Gießen der Schale des Zubehörteils für die Handhabung (6) zu ermöglichen.

2. Schale (1) zur Feingussherstellung einer Mehrzahl von Turbomaschinenelementen, wobei die Cluster-Schale eine Längsachse (X) hat und Folgendes aufweist:
- einen Gießlöffel (2), der das Einspritzen von geschmolzenem Metall in die Schale (1) ermöglichen kann,
- einen zentralen Ablauf (3), der entlang der Längsachse (X) der Schale (1) verläuft, in Fluidverbindung mit dem Gießlöffel (2) zum Aufnehmen des geschmolzenen Metalls,
- eine Mehrzahl von Schalenelementen (4), die jeweils für die Herstellung von einem der Turbomaschinenelemente bestimmt sind, wobei jedes Schalenelement (4) einen ersten unteren Endabschnitt (4a) und einen zweiten oberen Endabschnitt (4b) umfasst,
**dadurch gekennzeichnet, dass** sie weiterhin Folgendes aufweist:
- eine Mehrzahl von Quellenversorgungsleitungen (5) der Schalenelemente (4), in Fluidverbindung mit dem zentralen Ablauf (3) und den zweiten unteren Endabschnitten (4a) der Schalenelemente (4), um ein aufsteigendes Gießen der Schalenelemente (4) zu ermöglichen,
- eine Schale eines Zubehörteils für die Handhabung (6), unabhängig von der Mehrzahl der Schalenelemente (4) und ihrem Metallversorgungskreislauf, so dass sie in keiner direkten Fluidverbindung mit den Schalenelementen (4) steht, wobei die Schale des Zubehörteils für die Handhabung (6) in Fluidverbindung mit dem zentralen Ablauf (3) steht, um ein fallendes Gießen der Schale des Zubehörteils für die Handhabung (6) zu ermöglichen.

3. Schale nach Anspruch 2, **dadurch gekennzeichnet, dass** die Schale des Zubehörteils für die Handhabung (6) radiale Arme (8) aufweist, die eine Schale eines Rings für die Handhabung (9), die auf der Längsachse (X) zentriert ist, strömungstechnisch mit dem zentralen Ablauf (3) verbinden.

4. Schale nach Anspruch 3, **dadurch gekennzeichnet, dass** die Schale des Zubehörteils für die Handhabung (6) ein zentrales Element (7) mit einer mit der Längsachse (X) der Schale (1) zusammenfallenden Mittelachse aufweist, welches an dem zentralen Ablauf (3) oder an dem Gießlöffel (3) befestigt ist, wobei die radialen Arme (8) die Schale des Rings für die Handhabung (9) und das zentrale Element (7) strömungstechnisch verbinden.

5. Schale nach einem der Ansprüche 2 bis 4, **dadurch gekennzeichnet, dass** die Schalenelemente (4) um die Längsachse (X) herum angeordnet sind, wobei sie umfänglich voneinander beabstandet sind und einen auf der Längsachse (X) zentrierten Innenraum definieren, in welchem sich der zentrale Ablauf (3) befindet.

6. Schale nach einem der Ansprüche 2 bis 5, **dadurch gekennzeichnet, dass** jedes Schalenelement (4) auf Höhe seines zweiten oberen Endabschnitts (4b) mit einer einzigen Feingussabführleitung (10) in Fließverbindung steht, die mit dem Gießlöffel (2) verbunden ist.

7. Schale nach einem der Ansprüche 2 bis 5, **dadurch gekennzeichnet, dass** jedes Element der Schale (4) auf der Höhe seines zweiten oberen Endabschnitts (4b) mit einer einzigen Feingussabführleitung (10) in Fluidverbindung steht, und dass die Schale (1) mindestens eine erste Anordnung (12a) und eine zweite Anordnung (12b) aus einer Mehrzahl von Feingussabführleitungen (10) aufweist, die jeweils untereinander durch mindestens eine erste seitliche Leitung (14a) und eine zweite seitliche Leitung (14b) verbunden sind, wobei die mindestens eine erste seitliche Leitung (14a) und eine zweite seitliche Leitung (14b) jeweils strömungstechnisch mit dem Gießlöffel (2) über mindestens eine erste (13a) und eine zweite (13b) Hauptleitung zum Abführen von Feinguss verbunden sind, die sich jeweils zwischen dem Gießlöffel (2) und der mindestens einen ersten (14a) und einen zweiten (14b) seitlichen Leitung erstrecken.

8. Schale nach einem der Ansprüche 2 bis 7, **dadurch gekennzeichnet, dass** die Schalenelemente (4) der Turbomaschine Schaufelelemente der Schale (4) sind, die jeweils für die Herstellung einer einzigen beweglichen Schaufel konzipiert sind.

9. Verfahren zur Herstellung durch Feingiessen einer Mehrzahl von Turbomaschinenelementen, **dadurch gekennzeichnet, dass** es mithilfe einer Schale (1) nach einem der Ansprüche 2 bis 8 und/oder mithilfe eines Cluster-Modells nach Anspruch 1 durchgeführt wird, wobei das Verfahren einen Schritt zum Gießen des Metalls in die Schale (1) aufweist, um zumindest die Turbomaschinenelemente auszubilden.

## Claims

1. Cluster model, about which is intended to be formed a shell (1) for the production, by lost wax casting, of a plurality of turbomachine elements, said model having a longitudinal axis (X) and comprising:
- a replica of a casting cup (2) suitable for the injection of molten metal into the shell (1),
- a replica of a central sprue (3) extending along the longitudinal axis (X), suitable for being fluidically connected to the casting cup (2) for receiving the molten metal,
- a plurality of replicas of shell elements (4) each intended for obtaining one of the turbomachine elements, each shell element (4) including a first bottom end portion (4a) and a second top end portion (4b),
**characterised in that** it further comprises:
- a plurality of replicas of bottom feed conduits (5) for the shell elements (4), suitable for being fluidically connected to the central sprue (3) and the second bottom end portions (4a) of the shell elements (4) so as to allow bottom-pour casting of the shell elements (4),
- a replica of a handling accessory shell (6) that is independent of the plurality of shell elements (4) and of the metal supply circuit thereof, such that there is no direct fluidic connection to the shell elements (4), the handling accessory shell (6) being suitable for being fluidically connected to the central sprue (3) so as to allow top-pour casting of the handling accessory shell (6).

2. Shell (1) for the production, by lost wax casting, of a plurality of turbomachine elements, said cluster shell having a longitudinal axis (X) and comprising:
- a casting cup (2) suitable for the injection of molten metal into the shell (1),
- a central sprue (3) extending along the longitudinal axis (X), of the shell (1) that is fluidically connected to the casting cup (2) for receiving the molten metal,
- a plurality of shell elements (4) each intended for obtaining one of the turbomachine elements, each shell element (4) including a first bottom end portion (4a) and a second top end portion (4b),
**characterised in that** it further comprises:
- a plurality of bottom feed conduits (5) for the shell elements (4) that are fluidically connected to the central sprue (3) and the second bottom end portions (4a) of the shell elements (4) so as to allow bottom-pour casting of the shell elements (4),
- a handling accessory shell (6) that is independent of the plurality of shell elements (4) and of the metal supply circuit thereof, such that there is no direct fluidic connection to the shell elements (4), the handling accessory shell (6) being fluidically connected to the central sprue (3) so as to allow top-pour casting of the handling accessory shell (6).

3. Shell according to claim 2, **characterised in that** the handling accessory shell (6) comprises radial arms (8) fluidically connecting a handling ring shell (9), centred about the longitudinal axis (X), to the central sprue (3).

4. Shell according to claim 3, **characterised in that** the handling accessory shell (6) comprises a central element (7) of central axis coinciding with the longitudinal axis (X) of the shell (1), attached to the central sprue (3) or to the casting cup (3), the radial arms (8) fluidically connecting the handling ring shell (9) to the central element (7).

5. Shell according to any one of claims 2 to 4, **characterised in that** the shell elements (4) arranged about the longitudinal axis (X), being spaced circumferentially apart from one another, and defining an inner space centred about the longitudinal axis (X) wherein the central sprue (3) is located.

6. Shell according to any one of claims 2 to 5, **characterised in that** each shell element (4) is fluidically connected, at the level of the second top end portion (4b) thereof, to a single wax discharge conduit (10) connected to the casting cup (2).

7. Shell according to any one of claims 2 to 5, **characterised in that** each shell element (4) is fluidically connected, at the level of the second top end portion (4b) thereof, to a single wax discharge conduit (10), and **in that** the shell (1) comprises at least one first assembly (12a) and one second assembly (12b) of a plurality of wax discharge conduits (10) respectively connected to one another by at least one first lateral conduit (14a) and one second lateral conduit (14b), said at least one first lateral conduit (14a) and one second lateral conduit (14b) being respectively fluidically connected to the casting cup (2) via at least one first (13a) and one second (13b) main wax discharge conduits extending respectively between the casting cup (2) and said at least one first (14a) and one second (14b) lateral conduits.

8. Shell according to any one of claims 2 to 7, **characterised in that** the shell turbomachine elements (4) are shell bladed elements (4), each designed for obtaining a single moveable blade.

9. Method for producing, by lost wax casting, a plurality of turbomachine elements, **characterised in that** it is implemented using a shell (1) according to any one of claims 2 to 8 and/or using a cluster model according to claim 1, the method comprising a step for casting the metal in the shell (1) for forming at least the turbomachine elements.
